# FASCICULE DE BREVET EUROPEEN

(11) **EP 0 525 582 B1**
(45) Date de publication et mention de la délivrance du brevet: **16.08.1995**
(21) Numéro de dépôt: 92112417.8
(22) Date de dépôt: 21.07.1992
(51) Int. Cl.: B65H 3/52, B65H 3/12

(54) **Dispositif de dépilage de plis de courrier notamment ouvert et procédé de mise en oeuvre de ce dispositif**
Verfahren zum Vereinzeln von insbesondere offenen Poststücken und Verfahren zum Herstellen von dieser Vorrichtung
Device for unstacking folded, open sheets and method for realizing this device

(30) Priorité: 25.07.1991 FR 9109431
(43) Date de publication de la demande: 03.02.1993
(73) Titulaire: COMPAGNIE GENERALE D'AUTOMATISME CGA-HBS, F-91220 Brétigny sur Orge (FR)
(72) Inventeur: Sabatier, Louis, F-26120 Montelier (FR); Roch, Olivier, F-26000 Valence (FR); Astier, Jean-Luc, F-26600 Tain (FR)
(74) Mandataire: Weinmiller, Jürgen

(56) Documents cités:
- US-A- 3 847 383
- US-A- 4 357 007
- US-A- 4 893 804

## Description

La présente invention concerne un dispositif de dépilage d'objets plats en particulier de plis de courrier notamment ouverts du type brochures publicitaires ou autres, comportant un moyen pour porter une pile de plis sur chant en butée contre une rive de taquage, un moyen pour dépiler séquentiellement lesdits plis, ce moyen de dépilage étant disposé devant la face libre du premier pli de la pile et effectuant une translation dudit pli à une vitesse V₁ perpendiculaire à la pile sous contrôle de moyens de détection de la position du pli, un moyen de transfert pour transférer le pli dépilé à une vitesse V₂, un organe anti prise double intercalé entre ces deux moyens de dépilage et de transfert, cet organe anti prise double étant une tête à dépression agissant sur l'autre face du pli pour le retenir et ayant une force de rétention qui est inférieure à la force de translation du moyen de transfert, la vitesse V1 de l'organe de translation étant inférieure à la vitesse V2 du moyen de transfert.

Un tel dispositif est connu du document US-3 847 383.

Les documents US-4 893 804 et US-435 7007 divulguent un dispositif de dépilage analogue dans lequel l'organe antiprise double est constitué d'un rouleau agissant contre le déplacement des plis en sortie du moyen de dépilage ou encore d'un volet articulé.

Dans le dispositif de dépilage connu du US-3 8 47 383, l'organe antiprise double est constamment en dépression ce qui pose des problèmes d'éfficacité pour certains types de plis.

C'est principalement le cas lorsque les plis traités sont des objets ouverts, de type brochures publicitaires ou autres. Ces brochures peuvent se composer par exemple d'une feuille pliée en plusieurs volets ou de quelques feuillets reliés tel un petit fascicule. Le fonctionnement continu de l'organe antiprise double est néfaste car il provoque des bourrages ou des déchirements des plis dépilés.

Le but de l'invention est de résoudre ces problèmes de dépilage et de prises doubles sur des plis ouverts.

Ce problème est résolu par le dispositif de dépilage selon la revendication 1.

Dans la pratique, on constate que le nombre de prises doubles où les fronts avant des deux plis coïncident est très faible.

Ces cas surviennent avec une fréquence inférieure à la fréquence de prises doubles couramment tolérée. En général, une prise double présente un décalage entre les fronts avant des deux plis concernés.

Le dispositif grâce à trois détecteurs permet de commander l'organe antiprise double pour retenir le deuxième pli en cas de prise double et autoriser le passage normal du pli dépilé en cas d'absence de prise double ce qui assure la non-détérioration des plis ouverts. En particulier, la mise en action de l'organe antiprise double au moment où le front avant du pli est pris en charge pour l'organe de transfert permet d'éviter l'ouverture d'un pli sous les effets antagonistes de l'organe de dépilage d'une part, agissant sur le front arrière du pli, et de l'organe antiprise double d'autre part, maintenant la partie avant de ce pli. Par ailleurs, le pli en prise double, s'il existe, est stoppé par l'organe de retenue. Il ne risque pas d'être détérioré puisqu'il n'est pas au contact de l'organe de dépilage.

Lorsque la séparation des deux plis est constatée par un détecteur, ce pli est à son tour engagé dans l'organe de transfert.

L'invention s'étend également à un procédé de mise en oeuvre d'un tel dispositif de dépilage tel que défini aux revendications 6 et 7.

Les fonctions et avantages de ces caractéristiques du dispositif de dépilage apparaîtront à la lecture de la description suivante qui concerne un mode de réalisation préféré de l'invention illustré par la figure unique.

Cette dernière représente un dispositif de dépilage conforme à l'invention en vue de dessus.

Le dispositif se compose essentiellement :
- d'un chemin d'amenage sensiblement horizontal d'une pile de plis 1 sur chant en butée contre une rive de taquage 2 sensiblement verticale,
- d'un moyen de dépilage 3 disposé devant la face du premier pli de la pile 1 et constitué d'un organe de translation à une vitesse V₁ perpendiculaire à la pile 1; il est constitué d'une courroie perforée 8 guidée et actionnée par poulies et associée à une tête à dépression 9 disposée derrière la courroie 8, sur la trajectoire des plis,
- d'un organe de retenue 4 constitué d'une tête à dépression agissant sur la face arrière du pli dépilé,
- d'un moyen de transfert 5, à une vitesse V₂ supérieure à V₁, constitué de deux courroies 10, 12 guidées et actionnées par poulies et agissant par pincement des plis.

La dépression de l'organe 4 est telle que son effort de retenue est inférieure à l'effort de translation par pincement du moyen de transfert 5.

Le moyen de dépilage 3 est disposé d'un côté du plan de la rive de taquage 2 et l'organe de retenue 4 et le moyen de transfert 5 de l'autre côté.

Des détecteurs 6, 7, 13 constitués de capteurs photoélectriques sont disposés sur la trajectoire du pli dépilé.

Le premier détecteur 13 est situé en aval de la rive de taquage et à proximité de celle-ci.

Le deuxième détecteur 7 est situé plus en aval mais de préférence en amont de la tête à dépression 4.

Le troisième détecteur 6 est le plus en aval; il est situé à proximité du point de pincement des courroies 10, 12 du moyen de transfert 5.

Le moyen de dépilage 3 entraîne le pli à la vitesse V₁ jusqu'au point de pincement du moyen de transfert 5 où il est mis à la vitesse V₂. A titre d'exemple, V₁ peut être égale à 2m/s et V₂ à 3,2 m/s.

Le fonctionnement du dispositif géré grâce aux détecteurs 6, 7, 13 est le suivant :
- le premier pli est entraîné par le moyen de dépilage 3, la tête à dépression 9 étant activée,
- lorsque le front avant de ce pli est détecté par le capteur 7, la tête 4 est activée après une temporisation assurant la prise en charge du pli dépilé par le moyen de transfert 5,
- lorsque le front avant de ce pli est détecté par le capteur 6, la tête 9 est désactivée.

Trois possibilités peuvent survenir :
1) Aucun second pli n'est en prise double et aucun second pli n'a avancé par friction ou accrochage devant le capteur 13.
   Dans ce cas, le front arrière du pli dépilé désocculte le capteur 13, initialisant une temporisation à l'issue de laquelle la tête 9 est réactivée pour le dépilage du pli suivant.
   Par ailleurs, le front arrière du pli dépilé désocculte le capteur 7, désactivant la tête 4.
2) Aucun second pli n'est en prise double, mais un second pli a avancé par friction ou accrochage devant le capteur 13.
   Dans ce cas, le front arrière du pli dépilé désocculte le capteur 7, désactivant la tête 4 et initialisant une temporisation au terme de laquelle la tête 9 est réactivée pour le dépilage du pli suivant.
3) Un second pli retenu par la tête 4 est en prise double, occultant les capteurs 13 et 7.
   Dans ce cas, le front arrière du pli dépilé désocculte le capteur 6, initialisant une temporisation au terme de laquelle la tête 4 est désactivée et la tête 9 réactivée.

Le second pli est donc remis en vitesse. Son front avant occulte le capteur 6, ce qui a pour effet de réactiver la tête 4 et de désactiver la tête 9.

Le front arrière du second pli permettra, selon l'état des capteurs 13 et 7, la réactivation de la tête 9 et la désactivation de la tête 4 en fonction des possibilités décrites ci-dessus et appliquées au troisième pli.

Le choix des temporisations évoquées ci-dessus, celui de V₁ et V₂, enfin celui de la position des capteurs 13, 7, 6 et des organes 9, 4, 5, conduit à maximiser le débit d'objet dépilés en permettant un dépilage à intervalle constant entre plis quelle que soit leur longueur.

Pour réaliser un prépositionnement des plis à dépiler, une chambre à faible dépression 11 est installée à côté du moyen de dépilage 3 en amont de celui-ci.

## Revendications

1. Dispositif de dépilage d'objets plats en particulier de plis de courrier notamment ouverts du type brochures publicitaires ou autres, comportant un moyen pour porter une pile de plis (1) sur chant en butée contre une rive de taquage (2), un moyen pour dépiler séquentiellement lesdits plis, ce moyen de dépilage (3) étant disposé devant la face libre du premier pli de la pile (1) et effectuant une translation dudit pli à une vitesse V₁ perpendiculaire à la pile (1) sous contrôle de moyens de détection de la position du pli, un moyen de transfert (5) pour transférer le pli dépilé à une vitesse V₂, un organe anti prise double (4) intercalé entre ces deux moyens (3, 5) de dépilage et de transfert, cet organe anti prise double (4) étant une tête à dépression agissant sur l'autre face du pli pour le retenir et ayant une force de rétention qui est inférieure à la force de translation du moyen de transfert (5), la vitesse V1 de l'organe de translation (3) étant inférieure à la vitesse V2 du moyen de transfert (5), caractérisé en ce que les moyens de détection sont disposés sur la trajectoire du pli dépilé, et comprenant
- un premier détecteur (13) situé entre la rive de taquage (2) et l'organe de retenue (4),
- un deuxième détecteur (7) situé à proximité de l'organe de retenue (4),
- un troisième détecteur (6) situé au niveau du point d'engagement du pli avec le moyen de transfert (5), et en ce que lesdits premier, second et troisième détecteurs sont reliés au moyen de dépilage et à l'organe antiprise double pour commander le fonctionnement ou l'arrêt du moyen de dépilage et de l'organe antiprise double de telle façon que l'organe antiprise double est activé quand un pli est pris en charge par le moyen de transfert.

2. Dispositif selon la revendication 1, caractérisé en ce que le moyen de dépilage (3) est disposé d'un côté du plan de la rive de taquage (2) et l'organe de retenue (4) et le moyen de transfert (5) de l'autre côté.

3. Dispositif selon l'une quelconque des revendications précédentes caractérisé en ce que le moyen de dépilage (3) est constitué d'une courroie perforée (8) guidée et actionnée par poulies et associée à une tête à dépression (9) disposée derrière celle-ci (8).

4. Dispositif selon l'une quelconque des revendications précédentes caractérisé en ce que le moyen de transfert (5) est constitué de deux courroies (10, 12) associées pour agir par pincement.

5. Dispositif selon l'une quelconque des revendications précédentes caractérisé en ce qu'une chambre à faible dépression (11) est disposée près du moyen de dépilage (3), en amont de celui-ci.

6. Procédé de mise en oeuvre du dispositif conforme à l'une quelconque des revendications 1 à 5, caractérisé en ce que :
1) le moyen de dépilage (3) est activé, un pli est translaté, l'organe de retenue (4) étant inactif;
2) lorsque le deuxième détecteur (7) détecte le pli, l'organe antiprise double (4) est activé après une temporisation assurant la prise en charge de ce premier pli par le moyen de transfert (5) et
a) si le premier détecteur (13) ne détecte pas de second pli, le moyen de dépilage (3) est réactivé après temporisation et lorsque le deuxième détecteur (7) ne détecte plus le pli, l'organe antiprise double (4) est désactivé et le cycle repris au point 2;
b) si le premier détecteur (13) détecte un second pli, lorsque le deuxième détecteur (7) ne détecte plus le pli, l'organe antiprise double(4) est désactivé et le moyen de dépilage (3) est réactivé après temporisation et le cycle repris au point 2;
c) si les premier et deuxième détecteurs (13) et (7) détectent un second pli, lorsque le troisième détecteur (6) ne détecte plus le pli, l'organe antiprise (4) est désactivé et le moyen de dépilage (3) réactivée; lorsque le troisième détecteur (6) détecte alors le second pli, l'organe antiprise double (4) est réactivé et le moyen de dépilage désactivé et le cycle repris au point a, b ou c.

7. Procédé de mise en oeuvre selon la revendication 6 du dispositif conforme à la revendication 3, caractérisé en ce que l'activation ou la désactivation du moyen de dépilage (3) et de l'organe antiprise double (4) est réalisée par mise en service ou arrêt de leur tête à dépression respective.

## Claims

1. A device for feeding flat objects from a stack, in particular pieces of mail, especially unsealed pieces of the nature of publicity or other brochures, the device comprising means for carrying a stack of mail pieces (1) in edgewise abutment with a jogging edge (2); means for sequentially feeding said mail pieces off the stack, said means (3) for feeding off the stack being located in front of the free face of the first mail piece on the stack (1) and effecting translation of said mail piece at a speed V₁ perpendicular to the stack (1) under the control of detection means for detecting the position of the mail piece; transfer means (5) for transferring the mail piece fed off the stack at a speed V₂; an anti double feed device (4) disposed between said two means (3, 5) for feeding off the stack and for transfer, said anti double feed device being a depression head acting on the face of the mail piece in order to retain it and having a retentive force which is lower than the translation force of the transfer means (5), the speed V₁ of the device effecting translation (3) being lower than the speed V₂ of the transfer means (5), the device being characterized in that the detection means are located in the path of the mail piece fed off the stack, and comprise:
a first detector (13) located between the jogging edge (2) and the retention device (4);
a second detector (7) located near to the retention device (4); and
a third detector (6) located in line with the point of engagement of the mail piece with the transfer means (5), and in that said first, second and third detectors are connected to the means for feeding off the stack and to the anti double feed device in order to switch on or off the means for feeding off the stack and the anti double feed device in such a manner that the anti double feed device is activated when a mail piece is taken hold of by the transfer means.

2. A device according to claim 1, characterized in that the means (3) for feeding off the stack is located on one side of the plane of the jogging edge (2) and the retention device (4) and the transfer means (5) are located on the other side.

3. A device according to any one of the preceding claims, characterized in that the means (3) for feeding off the stack is formed by a perforated belt (8) guided and driven by pulleys and associated with a vacuum head (9) located behind the belt (8).

4. A device according to any one of the preceding claims, characterized in that the transfer means (5) is formed by two belts (10, 12) associated to provide a nipping action.

5. A device according to any one of the preceding claims, characterized in that a low pressure chamber (11) is located near to and upstream of the means (3) for feeding off the stack.

6. A method of operating the device according to any one of claims 1 to 5, characterized in that:
1) the means (3) for feeding off the stack is activated and a mail piece is translated, the retention device (4) being out of action;
2) when the second detector (7) detects a mail piece, the anti double feed device (4) is activated after a delay ensuring that the first mail piece is taken hold of by the transfer means (5); and
a) if the first detector (13) does not detect a second mail piece, the means (3) for feeding off the stack is reactivated after a delay and when the second detector (7) no longer detects the mail piece, the anti double feed device (4) is deactivated and the cycle recommences at the point 2);
b) if the first detector (13) detects a second mail piece, when the second detector (7) no longer detects a mail piece, the anti double feed device (4) is deactivated and the means (3) for feeding off the stack is reactivated after a delay and the cycle recommences at the point 2);
c) if the first and second detectors (13 and 17) detect a second mail piece, when the third detector (6) no longer detects the mail piece, the anti double feed device (4) is deactivated and the and the means (3) for feeding off the stack is reactivated; when the third detector (6) then detects the second mail piece, the anti double feed device (4) is reactivated and the means for feeding off the stack is deactivated and the cycle is recommenced at the point a), b) or c).

7. A method of operating according to claim 6, of the device in accordance with claim 3, characterized in that the activation or deactivation of the means (3) for feeding off the stack and of the anti double feed device (4) is effected by starting up or stopping their respective vacuum heads.

## Patentansprüche

1. Vorrichtung zum Vereinzeln von flachen Gegenständen, insbesondere von offenen Poststücken der Art Reklamebroschüren usw., wobei die Vorrichtung ein Mittel enthält, um einen Stapel von Poststücken (1) auf der Kante in Anschlag gegen eine Ausrichtfläche (2) zu tragen, weiter ein Mittel, um diese Poststücke nacheinander abzuziehen, wobei dieses Abzugsmittel (3) vor der freien Fläche des ersten Poststücks des Stapels (1) angeordnet ist und eine Verschiebung dieses Poststücks mit einer Geschwindigkeit V₁ senkrecht zum Stapel (1) unter der Steuerung durch Mittel zur Erfassung der Position des Poststücks durchführt, weiter ein Fördermittel (5), um das abgezogene Poststück mit einer Geschwindigkeit V₂ zu befördern, weiter ein Organ (4) zur Verhinderung der Doppelentnahme, das zwischen das Abzugsmittel (3) und das Fördermittel (5) eingefügt und als Saugkopf ausgebildet ist, der auf die andere Fläche des Poststücks einwirkt, um sie zurückzuhalten und der eine Rückhaltekraft besitzt, die geringer als die Verschiebekraft des Fördermittels (5) ist, wobei die Geschwindigkeit V₁ des Organs (3) geringer als die Geschwindigkeit V₂ des Fördermittels (5) ist, dadurch gekennzeichnet, daß die Erfassungsmittel auf dem Weg des abgezogenen Poststücks angeordnet sind und aufweisen
- einen ersten Detektor (13), der zwischen der Ausrichtfläche (2) und dem Organ (4) zur Verhinderung der Doppelentnahme angeordnet ist,
- einen zweiten Detektor (7), der in der Nähe des Organs (4) zur Verhinderung der Doppelentnahme angeordnet ist,
- einen dritten Detektor (6), der in Höhe des Punkts liegt, an dem das Poststück vom Fördermittel (5) ergriffen wird, und daß der erste, zweite und dritte Detektor mit dem Abzugsmittel und dem Organ zur Verhinderung der Doppelentnahme verbunden sind, um den Betrieb oder das Anhalten des Abzugsmittels und des Organs zur Verhinderung der Doppelentnahme derart zu steuern, daß das Organ zur Verhinderung der Doppelentnahme aktiviert wird, wenn ein Poststück vom Fördermittel ergriffen wird.

2. Vorrichtung nach Anspruch 1, dadurch gekennzeichnet, daß das Abzugsmittel (3) auf einer Seite der Ausrichtfläche (2) und das Organ (4) zur Verhinderung der Doppelentnahme und das Fördermittel (5) auf der anderen Seite angeordnet sind.

3. Vorrichtung nach einem beliebigen der vorhergehenden Ansprüche, dadurch gekennzeichnet, daß das Abzugsmittel (3) aus einem gelochten Treibriemen (8) besteht, der von Rollen geführt und angetrieben wird und einem Saugkopf (9) zugeordnet ist, der sich hinter dem Treibriemen (8) befindet.

4. Vorrichtung nach einem beliebigen der vorhergehenden Ansprüche, dadurch gekennzeichnet, daß das Fördermittel (5) aus zwei Treibriemen (10, 12) besteht, die einander zugeordnet sind und das Poststück einklemmen.

5. Vorrichtung nach einem beliebigen der vorhergehenden Ansprüche, dadurch gekennzeichnet, daß eine Kammer mit geringem Unterdruck (11) nahe dem Abzugsmittel (3) und vor diesem angeordnet ist.

6. Verfahren zur Anwendung der Vorrichtung gemäß einem beliebigen der Ansprüche 1 bis 5, dadurch gekennzeichnet,
1) daß das Abzugsmittel (3) aktiviert und ein Poststück befördert wird, wobei das Organ (4) zur Verhinderung der Doppelentnahme stillgesetzt ist,
2) daß, wenn die zweite Sonde (7) das Poststück erfaßt, das Organ zur Verhinderung der Doppelentnahme nach einer Zeitverzögerung aktiviert wird, die das Ergreifen dieses ersten Poststücks durch das Fördermittel (5) gewährleistet,
a) und daß, wenn der erste Detektor (13) kein zweites Poststück erfaßt, das Abzugsmittel (3) nach einer Zeitverzögerung wieder aktiviert wird, und wenn der zweite Detektor (7) das Poststück nicht mehr erfaßt, das Organ zur Verhinderung der Doppelentnahme (4) stillgesetzt wird, worauf der Zyklus wieder beim Punkt 2 anfängt,
b) daß, wenn der erste Detektor (13) ein zweites Poststück erfaßt, während der zweite Detektor (7) das Poststück nicht mehr erfaßt, das Organ zur Verhinderung der Doppelentnahme (4) stillgesetzt wird und das Abzugsmittel (3) nach Zeitverzögerung wieder aktiviert wird, worauf der Zyklus wieder bei Punkt 2 beginnt;
c) daß, wenn der erste (13) und der zweite Detektor (7) ein zweites Poststück entdecken, während der dritte Detektor (6) das Poststück nicht mehr erfaßt, das Organ zur Verhinderung der Doppelentnahme (4) stillgesetzt wird und das Abzugsorgan (3) erneut aktiviert wird, worauf, wenn der dritte Detektor (6) dann das zweite Poststück erfaßt, das Organ zur Verhinderung der Doppelentnahme (4) erneut aktiviert und das Abzugsmittel stillgesetzt wird, worauf der Zyklus wieder am Punkt a, b oder c beginnt.

7. Verfahren nach Anspruch 6, dadurch gekennzeichnet, daß die Aktivierung oder Stillsetzung des Abzugsmittels (3) und des Organs zur Verhinderung der Doppelentnahme (4) durch Inbetriebnahme bzw. Außerbetriebnahme ihres jeweiligen Saugkopfs erfolgt.
